# EUROPÄISCHE PATENTSCHRIFT

(11) **EP 0 002 306 B1**
(45) Veröffentlichungstag und Bekanntmachung des Hinweises auf die Patenterteilung: **25.11.1981**
(21) Anmeldenummer: 78200341.2
(22) Anmeldetag: 02.12.1978
(51) Int. Cl.: E21C 43/00, E21B 43/247

(54) **Verfahren zur Umsetzung der Kohle in situ, insbesondere Vergasung**
Process for transformation of coal in situ, particularly gazification
Procédé pour transformation de charbon in situ, en particulier gazification

(30) Priorität: 06.12.1977 NL 7713455
(43) Veröffentlichungstag der Anmeldung: 13.06.1979
(73) Patentinhaber: STAMICARBON B.V., NL-6167 AC Geleen (NL)
(72) Erfinder: Steeman, Johannes Wilhelmus Maria, NL-6164 HR Geleen (NL)
(74) Vertreter: Stuffken, Jan

## Beschreibung

Die Erfindung betrifft ein Verfahren zur Umsetzung der Kohle in situ, insbesondere Vergasung, bei dem von der Tagesoberfläche zwei Bohrlöcher bis in das betreffende Flöz gebohrt werden, von denen sich zumindest ien Loch wenigstens teilweise in der Fläche des Flözes befindet, welche zwei Bohrlöcher an ihren Enden miteinander verbunden werden, durch eines der Bohrlöcher ein Mittel zugeführt wird, das chemisch oder physikalisch mit der Kohle reagiert, und das Reaktionsprodukt durch das andere Bohrloch abgeführt wird.

Als 'Kohle' werden hier Lignit, Braunkohle, Steinkohle und ähnliche kohlenstoffhaltigen Stoffe bezeichnet. Wo hier von einer Reaktion der Kohle mit einem Reaktionsmittel die Rede ist. wird an erster Stelle die partielle Verbrennung der Kohle unter gleichzeitiger Bildung von brennbaren Gasen, die abgeführt werden, gemeint ('Vergasung' von Kohle), aber auch das Auflösen der Kohle mit Hilfe eines Reaktionsmittels, manchmal unter überkritischen Bedingungen. zum Beispiel mit Hilre von einer basischen wässerigen Lösung, wie beschrieben in US-A- 4,032,193. Da der Stand der Technik bei der Vergasung von Kohle die meisten Anknüpfungspunkte für das allgemeinere Problem der Umsetzung von Kohle in situ bietet, wird nachstehend die 'Vergasung' von Kohle besprochen. Die Gewinnung durch Auflösung der Kohle, wie oben genannt, ist ebenfalls als Gegenstand der vorliegenden Erfindung zu betrachten.

Im Boden von Westeuropa gibt es riesige Kohlenvorkommen, die sich jedoch in derart grosser Teufe befinden, dass ihre Gewinnung mit den heute bekannten Mitteln, namentlich in klassischen Untertagebau, unmöglich ist. Die Suche nach anderen Verfahren, mit denen wenigstens ein Teil dieses Energievorrats gewonnen werden kann, liegt somit nahe. Möglichkeiten dazu sind die Vergasung oder Auflösung der Kohle unter Tage, wobei allerdings vor allem das Problem der hohen Kosten auftaucht. Beim gegenwärtigen Stand der Technik sind z.B. sowohl die Länge als die Breite des Gewinnungsgebiets und somit die je Bohrloch zu gewinnende Menge Kohle beschränkt. Da die Bohrarbeiten einen wichtigen Kostenfaktor darstellen, ist der Preis je Tonne der gewonnenen Kohle oder des daraus umgesetzten Produkts noch hoch.

Der erste einschränkende Faktor, die Länge des Gewinnungsgebietes, wird bedingt durch die Möglichkeiten, die Bohrlöcher miteinander zu verbinden. Der Abstand zwischen den Bohrlöchern beträgt mit den heutigen Mitteln wie 'electro-linking' oder 'hydraulic-fracturing' 20 bis 50 m. Unter 'electro-linking wird das Verbinden von zwei Bohrlöchern durch Benutzung der Schrumpfrisse verstanden, die in der Kohle entstehen, wenn diese mit Hilfe eines elektrischen Stromes in Koks umgesetzt wird. Unter 'hydraulic-fracturing' wird das Verbinden von zwei Bohrlöchern unter Anwendung eines Spaltensystems verstanden, das entsteht, wenn unten in einem oder beiden Bohrlöchern von einem Medium (Wasser oder Luftl ein hoher Druck auf das Flöz ausgeübt wird.

Der zweite einschränkende Faktor, die Breite. wird bedingt durch das Strömungsbild des umlaufenden Reaktionsmittels. Es hat sich herausgestellt, dass diese Strömung turbuient bleiben muss. Wenn der geschaffene Hohlraum zu breit wird. nimmt die Qualität des gewonnen Gases ab oder es hört die Verbrennung sogar infolge der zu wenig turbulenten Strömung des Reaktionsmittels auf. Bei Anwendung flüssiger Reaktionsmittel gibt es ähnliche Nachteile.

Die Verfahren zur partiellen Verbrennung (Vergasung) von Kohle unter Anwendung von Bohrlöchern zur Zufuhr eines Reaktionsmittels und zu Abfuhr eines Reaktionsproduktes lassen sich in zwei Gruppen verteilen:
a. das 'longwall'-Verfahren;
b. das 'inline-burn'-Verfahren.

Der Unterschied zwischen beiden Verfahren ist, dass die Vergasungsfront sich beim _{'}long- wall'-Verfahren quer zur Gasströmungsrichtung fortbewegt, während die Front sich bei der 'inline-burn' Technik in der gleichen Richtung wie das Gas oder in entgegengesetzer Richtung bewegt.

Beim 'long-wall'-Verfahren entsteht eine längliche Reaktionsfront. Am Ende der Front wird das Reaktionsprodukt abgeführt. Während die Kohle verbrennt, wird der Raum breiter und es treten Probleme infolge unzureichender Vermischung der Gase auf, wodurch das produzierte Gas soviel Sauerstoff enthalten kann dass es manchmal in der Abfuhrleitung zündet. In einem schrägstehenden Flöz kann dies zum Teil vermeiden werden, indem man den gebildeten Hohlraum versetzt. Dies ist mit Nachteilen verbunden, einerseits weil die Technik zum Heranführen des Versatzmaterials nich genügend entwickelt ist und sich die benötigte Menge Versatzmaterial bestimmen lässt andererseits weil man in der Wahl eines Bohrlöchersystems im schrägstehenden Flöz weniger frei ist.

Beim 'inline-burn'-Verfahren treten diese Nachteile nicht auf. Nach diesem Verfahren werden zwei Bohrlöcher z.B. mittels hydrauiic fracturing' miteinander verbunden. Sobald sich ein Verbindungsspalt oder -kanal gebildet hat. wird das Flöz in der Nähe eines der Bohrlöcher angezündet, während in das andere Bohrloch ein Reaktionsmittel (z.B. Luft) engeleitet wird. Aus dem erstgenannten Bohrloch wird nun _{b}renn- bares Gas gewonnen. Man arbeitet vorzugsweise auf solche Weise, dass sich die Vergasungsfront entgegengesetzt zum Luftstrom bewegt ('reversed-flow gasification in diesem Fall beschränkt sich die Vergasungszone auf die unmittelbare Umgebung oes Verbindungskanals. Versuche, die mit der letztgenannten Methode in Hanna (USA) ausgeführt wurden, haben gezeigt, dass die Kohle über eine Breite von nur 20 bis 30 m, abhängig von der Mächtigkeit des Flözes, verbrennt. Dies ist auf die Abnahme der Turbulenz des strömenden Reaktionsmittels bei zunehmender Breite des Raumes zurückzuführen.

Zusammengefasst sind die wichtigstens einschränkende Faktoren für das 'inline-burn'-Verfahren momentan:
a, der Abstand, über den zwei Bohrlöcher im Flöz miteinander verbunden werden können; b. der Umfang des Raumes, in dem eine ausreichend hohe Reynolds'sche Zahl aufrechterhalten werden kann.

Für das 'inline-burn'-Verfahren ist der Abstand zwischen den Bohrlöchern theoretisch ein freier Parameter. In der Praxis stellt sich jedoch heraus, dass die Verbindung zwischen zwei Bohrlöchern über Abstände von mehr also 50 m mit Hilfe der momentan benutzten Techniken wie 'electro-linking' und 'hydraulic-fracturing', der Anwendung von Sprengstoffen, des Durchbrennens eines Loches usw. schwer realisieren lässt.

Für das 'inline-burn'-Verfahren muss der Abstand zwischen den Bohrlöchern bei einer Tiefe von ca. 1000 m aus wirtschaftlichen Gründen 200 m oder mehr betragen. Das Verbinden dieser Bohrlöcher stellt das Hauptproblem bei der Vergasung von Kohle in situ dar. Aus den genannten Gründen muss der Abstand zwischen den Bohrlöchern somit viel grösser als der bisher technisch realisierbare Abstand von ca. 50 m sein.

In der US-A-3,563,606 ist ein Verfahren zum Vergasen von Kohle in situ angegeben bei dem es erforderlich ist eine grosse Anzahl von Löchern in ein Kohlenflöz zu bohren. Deswegen ist dieses Gewinnungsverfahren sehr kostspielig. In US-A- 3,933,447 ist ein Verfahren zum Untertagevergasung von Kohle beschrieben, bei dem zwei Löcher von übertage mehr oder weniger parallel zu einander schräg in das Kohleflöz und quer zu den sich dort befindlichen Rissen gebohrt werden. Dieses Verfahren kann nur dann mit Erfolg angewand werden, wenn man die Richtung der Rissen überhaupt feststellen kann und wenn die Rissen mehr oder weniger durchgehend sind und parallel zu einander verlaufen. Durch diese Bedingungen ist dieses Verfahren sehr beschränkt anwendbar. In US-A- 2,788,956 wird ein Verfahren zum Präparieren von Kohlenflözen mit chemischen Mitteln, z.B. 90%-iger Schwefelsäure, für Untertragevergasung offenbart. Dabei weist das als zweites Bohrloch in das Flöz niedergebrachte Produktionsbohrloch eine durch Sprengen erzeugte Erweiterung am Ende auf.

Die allgemeine Aufgabe der vorliegenden Erfindung ist nun die Verbesserung der Wirtschaftlichkeit der Umsetzung der Kohle in situ, vor allem bei der Gewinnung in grossen Teufen. Aufgabe der Erfindung ist es insbesondere, zu ermöglichen, dass für die Vergasung bestimmte Bohrlöcher in viel grösseren Abständen angeordnet und miteinander verbunden werden können, als bisher praktisch möglich ist. Eine weitere Aufgabe ist vor allem die Vergrösserung der Anwendungsmöglichkeiten des 'inline-burn'-Verfahrens.

Nach der Erfindung wird die bei dem eingangs genannten Verfahren dadurch erreicht. dass das erste Bohrloch soweit in der Fläche des umzusetzenden Flözes gebohrt wird wie es die geologischen Bedingungen, die Bedingungen der Tagesoberfläche oder die technischen Bedingungen erlauben, und wenigstens dieses Bohrloch zumindest am Ende im Flöz zu einer Kammer erweitert wird deren Länge und Breite wenigstens der doppelten der maximal zu erwartenden Ablenkung des zweiten Bohrlochs in der horizontalen Projektion entspricht, und dass das zweite Bohrloch wenigstens bis in die Kammer niedergebracht wird.

Dazu wird ein erstes Bohrloch durch das Nebengestein bis in das umzusetzende Flöz gebohrt und in diesem Flöz auf mechanische Weise, durch chemische Reaktion oder Auflösung erweitert, wonach ein zweites Bohrloch zumindest teilweise in der Fläche des Flözes bis in den erweiterten Raum gebohrt wird. Dank der Erweiterung ist trotz Ablenkungen in der Bohrrichtung, die bestimmt zu erwarten sind, die Treffsicherheit beachtlich grösser. Für die mechanische Erweiterung, aber auch für die Erweiterung durch chemische Reaktion oder Auflösung können an sich bekannte Techniken Anwendung finden.

Das erfindungsgemässe Verfahren bietet den grossen Vorteil, dass mit dem zweiten Bohrloch erst begonnen zu werden braucht, nachdem man sit Sicherheit weiss, über welche Strecke man das erste Bohrloch, das in der Fläche des umzusetzenden Flözes gebohrt wird, hat fortsetzen können. Die Länge kann z.B. durch vorher nicht bekannte geologischen Verhältnisse im Flöz oder durch mechanische Umstände bedingt sein.

Die Erweiterung am Ende des erstgenannten Bohrlochs wird vorzugsweise mit mechanischen Mitteln zustande gebracht. Eine hierfür geeignete Anlage wird in der US-A-3,961,824 beschrieben und besteht aus einer Kratzvorrichtung, die in Schüsse unterteilt ist, welche in gestreckten Zustand in das Bohrloch eingebracht und dort zichzackförmig angeordnet werden. Die auf diese Weise angeordneten Schüsse werden hin- und herbewegt, so dass mittels Kratzer oder Wasserdüsen, die sich auf den Gelenken der Schüsse befinden, die Wand des Bohrlochs und somit die Kohle gelöst werden kann. Die gelöste Kohle wird mit Hiife von Spülflüssigkeit durch das gleiche Bohrloch abgeführt. Die Länge und die Breite des Teiles, über den die Kohle auf diese Weise gelöst werden muss, hängen von der maximal zu erwartenden Ablenkung des zweiten Bohrlochs ab.

Obwohl Erweiterung des Endes des ersten Bohrlochs mit mechanischen Mitteln zu bevorzugen ist, wird die Erweiterung mittels Verbrennung oder Auflösung, nicht ausgeschlossen

Wie bereits erörtert, wird beim erfindungsgemassen Verfahren die Anordnung des zweiten Bohrlochs durch Nebenfaktoren bedingt, etwa durch geologische Faktoren. Im allgemeinen wird es sich um ein mehr oder weniger senkrecht gebohrtes Loch handeln, das die Schichten des Nebengesteins schneidet und bis in die Erweiterung des ersten Loches reicht. Es lassen sich jedoch Situationen erdenken, in denen dieses Bohrloch auch zum Teil in der Fläche des Flözes gebohrt wird. Einer dieser Situationen kann sein. dass man von jedem der beiden Bohrlöcher aus soweit in die Fläche des Flözes bohren wird, als techniisch möglich ist, um auf diese Weise einen möglichst langen Kanal zu erhalten. Auch in diesem Fall ist eine Erweiterung am Ende eines der Bohrlöcher unentbehrlich, um die Treffsicherheit zu erhöhen.

Unter bestimmten Bedingungen, die von der Härte der Kohle und/oder des Nebengesteins und von den auf ein Bohrloch oder auf beide Bohrlöcher ausgeübten Kraften abhängen, kann es erforderlich sein, ein oder beide Bohrlöcher völlig oder über einen grossen Teil ihrer Länge in der Kohle zu erweitern. Dies kann manchmal notwendig sein, um sich in der Kohle kreuzende Bohrlöcher miteinander zu verbinden, und ist sogar erforderlich, wenn die beiden Bohrlöcher von nahezu entgegengesetzten Richtungen aus gebohrt werden.

Nach dem erfindungsgemässen Verfahren wird somit bereits eine gute Verbindung zwischen den Bohrlöchern erhalten, bevor die Kohle in Reaktion (Zündung) gebracht wird. Nach der Zündung kann unmittelbar eine ausreichend grosse Gasbelastung und somit eine turbulente Strömung in dem gebildeten Hohlraum erhalten werden, dies im Gegensatz zu denjenigen Verfahren, bei denen das Reaktionsmittel ständig oder in erster Linie über ein Spaltensystem zugeführt wird. Es wird klar sein, dass namentlich das 'inline-burn -Verfahren mit gutem Erfolg Anwendung finden werden kann.

Die Erfindung wird anhand einer Zeichnung näher erläutert. Die Figur zeigt schematisch, wie eine Verbindung zwischen zwei Bohrlöchern zustande gebracht wird, wobei zunächst in der Fläche des zu gewinnenden Flözes ein Loch gebohrt und dieses Loch am Ende zu einer Kammer erweitert wird. wonach durch das Nebengestein ein zweites Bohrloch bis zur Kammer am Ende des ersten Loches niedergebracht wird.

Nach der Figur wird von der Tagesoberfläche 21 mit Hilfe einer Bohranlage 22 ein Bohrloch 23 niedergebracht, das unter einer vorher eingesetzten Ablenkung 24 bei 25 in das hier waagerecht gezeichnete Flöz 26 tritt Diesem Flöz 26 wird in seiner Fläche uber die Strecke 27 durch das Bohrloch gefolgt bis zum Punkt 28, wo sich eine Verwerfung 29 befindet die ein Weiterhohren sinnlos macht. Das erworfene Flöz wird mit 26' bezeichnet.

Anschliessend wird mit Hilfe der vorher in der US-A- 3.961.824 beschriebenen Kr3tz- vorrichtung am Ende des Bohrlochs im Floz die Kammer 30 geschaffen. Erst dann wird ein zweites Loch 31 mit Hilfe der Bonranlage 32 niedergebracht. Der Teil 33 dieser Bonrung 31 zeigt eine deutliche Ablenkung im Vergleich zur senkrechten Linie 34 und erreicht die Kammer 30 bei Punkt 35 am Rande der Kammer Auf diese Weise ist trotz der Ablenkung des zweiten Bohrlochs (31, 34) doch eine gute durchgehende Verbindung zustande gebracht worden.

Nötigenfalls kan die Strecke des Bohrlochs 27 bis zur schraffiert angegebenen Kammer 36 erweitert werden. Nach der Zündung kann das Vergasungsmittel gemäss den Pfeilen über Bohrloch 23, 24, 27 zugeführt werden und können die brennbaren Gase gemäss den Pfeilen über Bohrloch 31, 33 abgeführt werden, nachdem das Flöz z.B. in der Kammer 30 angezündet worden ist und nach der Methode der 'reversed-flow gasification' brennbares Gas liefert.

## Patentansprüche

1. Verfahren zur Umsetzung der Kohle in situ, insbesondere Vergasung, bei dem man von der Tagesoberfläche zwei Bohrlöcher bis in das betreffende Flöz bohrt, von denen sich zumindest ein Loch wenigstens teilweise in der Fläche des Flözes befindet, welche zwei Bohrlöcher an ihren Enden miteinander verbunden werden, durch eines der Bohrlöcner ein Mittel zuführt, das chemisch oder physikalisch mit der Kohle reagiert, und das Reaktionssprodukt durch das andere Bohrloch abführt, dadurch gekennzeichnet, dass das erste Bohr!och (23. 24, 27, 28) so weit in der Fläche des zu gewinnenden Flözes gebohrt wird, wie es die geologischen Bedingungen, die Bedingungen an der Tagesoberfläche oder die technischen Bedingungen erlauben, und wenigstens dieses Bohrloch (23, 24, 27) zumindest am Ende (28) im Flöz zu einer Kammer (30) erweitert wird deren Länge und Breite wenigstens der doppelten der maximal zu erwartenden Ablenkung des zweiten Bohrlochs (31) in der horizontalen Projektion entspricht. und dass das zweite Bohrloch (31) wenigstens bis in die Kammer (30) niedergebracht wird.

2. Verfahren nach Ansprucn 1 . dadurch gekennzeichnet, dass die Kammer (30) mit mechanischen Mitteln hergestellt wird

3. Verfahren nach den Ansprüchen 1-2 dadurch gekennzeichnet. dass das zweite Bohrloch (31) bis in die Kammer (30) des ersten Bohrlochs wenigstens zum Teil mehr oder weniger senkrecht gebohrt wird und die Schichten des Nebengesteins schneidet.

4. Verfahren nach den Ansprüchen 1-3, dadurch gekennzeichnet, dass zumindest ein Teil des zweiten Bohrlochs (31) in der Fläche des Flözes gebohrt wird.

5. Verfahren nach den Ansprüchen 1-4, dadurch gekennzeichnet, dass eine oder beide Bohrlöcher völlig oder über einen grossen Teil (36) ihrer Länge in der Kohle erweitert werden.

## Revendications

1 , Procédé de conversion de charbon 'in situ', en particulier la gazéification, selon lequel on fore, à partir de la surface de la terre jusque dans la couche concernée, deux trous dont du moins un seul se trouve du moins partiellement dans le plan de la couche alors que ces deux trous sont reliés entre aux à leurs extrémités, qu'on amène par un des trous un agent réagissant soit chimiquement soit physiquement sur le charbon et que le produit réactionnel est évacué par l'autre trou de forage, caractérisé en ce qu'on fore le premier trou (23, 24. 27, 28) dans le plan de la couche à convertir sur une telle distance que permettent les conditions géologiques, les conditions à la surface de la terre et les conditions techniques, que du moins ce trou de forage (23, 24, 27) est élargi à son extrémité (28) dans la couche de facon à former une chambre (30) dont la longueur et la largeur correspondent du moins au double de la déviation maximum du deuxième trou de forage (31) par rapport à la projection horizontale et que le deuxième trou de forage (31) pénètre du moins dans la chambre (30).

2. Procédé selon la revendication 1, caractérisé en ce que la chambre (30) est aménagée à l'aide de moyens mécaniques.

3. Procédé selon l'une des revendication 1 à 2, caractérisé en ce que le deuxième trou (31) est foré du moins partiellement dans le sens plus ou moins vertical jusque dans la chambre (30) du premier trou de forage, alors qu'il coupe les couches de la roche encaissante.

4. Procédé selon l'une des revendications 1 à 3, caractérisé en ce que du moins une partie du deuxième trou de forage (31) est foré dans le plan de la couche.

5. Procédé selon l'une des revendications 1 à 4, caractérisé en ce qu'un seul ou les deux trous de forage sont élargis entièrement ou sur une grande partie (36) de leur longueur dans le charbon.

## Claims

1. Process for recovering coal in situ -- in particular gasification - by drilling two boreholes from the surface into the coal seam to be worked, at least one of which holes is at least partly located in the plane of the coal seam, connecting the two boreholes at their ends, supplying through one of the boreholes a medium that will react chemically or physically with the coal, and withdrawing the reaction product through the other borehole, this process being characterized in that the first borehole (23, 24, 27, 28) is advanced so far in the plane of the coal seam to be recovered as is allowed by the geological conditions, the surface conditions and the technical conditions, in that at least this borehole (23, 24, 27) is widened, at least at the end (28) in the seam, to form a chamber (30) whose length and width correspond to at least twice the maximum expected deviation of the second borehole (31) in horizontal projection, and in that the second borehole (31) is sunk at least as far as into the chamber (30).

2. Process according to claim 1, characterized in that the chamber (30) is made by mechanical means.

3. Process according to claims 1-2, characterized in that the second borehole (31) is, at least in part, sunk more or less vertically into the chamber (30) of the first borehole, and intersects the dead rock strata.

4. Process according to claims 1-3, characterized in that at least part of the second borehole (31) is driven in the plane of the coal seam.

5. Process according to claims 1-4, characterized in that one borehole or both is (are) widened over all or a large part (36) of its (their) extent in the coal.
